# EUROPÄISCHE PATENTSCHRIFT

(11) **EP 1 542 560 B1**
(45) Veröffentlichungstag und Bekanntmachung des Hinweises auf die Patenterteilung: **04.06.2008**
(21) Anmeldenummer: 03788907.8
(22) Anmeldetag: 17.09.2003
(51) Int. Cl.: A44B 13/00

(54) **ZUSAMMENKLIPSBARE HALBSCHALEN, INSBESONDERE ZUR LOCHEINFASSUNG**
SNAPPABLE HALF-SHELLS, PARTICULARLY FOR TRIMMING A HOLE
SEMI-COQUES ASSEMBLABLES PAR CLIPSAGE, S'UTILISANT NOTAMMENT COMME BORDURE DE TROUS

(30) Priorität: 21.09.2002 DE 10244053
(43) Veröffentlichungstag der Anmeldung: 22.06.2005
(73) Patentinhaber: Nodeko GmbH, 59872 Meschede (DE)
(72) Erfinder: OHLE, Ingo, 59872 Meschede (DE)
(74) Vertreter: Grundmann, Dirk
(86) Internationale Anmeldenummer: PCT/EP2003/010348
(87) Internationale Veröffentlichungsnummer: WO 2004/030483

(56) Entgegenhaltungen:
- DE-C- 388 276
- DE-U- 29 508 013
- US-A- 5 222 988
- US-A1- 2001 010 110

## Beschreibung

Die Erfindung bezieht sich auf zwei deckungsgleich zusammenklipsbare, zu einer Öse ergänzbare Halbschalen, insbesondere zur Locheinfassung einer Textilie oder dergleichen, wobei die beiden ein Ösenauge bildenden Halbschalen beiderseits in gegenseitigen Rasteingriff treten und eine der beiden Halbschalen im Bereich ihrer Trennebene eine Vielzahl Dorne ausbildet, deren Spitzen in einen kreisrunden Ringkanal der anderen Halbschale eintauchen.

Eine Öse dieser Art ist durch DE-GM 298 00 419 bekannt. Die die Textilie, sei es in Form von Fahrzeugplanen, Duschvorhängen, Fenstervorhängen etc., durchgreifenden Dorne wirken ausreißfrei randfesselnd auf die Öse. Die Öse weist kreisrunden Grundriss auf, wobei die eine, mit Dornen ausgestattete Halbschale in Bezug auf die Textilie drehfest gehalten ist; die andere, den Ringkanal darbietende Halbschale ist diesbezüglich nicht drehfest, wenngleich sie über den gegenseitigen Rasteingriff der Halbschalen eine gewisse drehbremsende Reibung erfährt.

Aufgabe der Erfindung ist es, die gattungsgemäßen Halbschalen der Öse dahingehend weiterzubilden, dass unter vorteilhafter Beibehaltung des Grundprinzips Dorne / Ringkanal des genannten Vorläufers ein Verdrehen der Halbschalen relativ zueinander mit einfachen Mitteln vermieden wird.

Diese Aufgabe ist zunächst und im Wesentlichen bei einer Öse mit den Merkmalen des Anspruches 1 gelöst durch eine von der kreisrunden abweichende Umrisskontur beider Halbschalen, mit mindestens einer vom Zentrum radial auswärts ragenden Zunge, wobei im Bereich des Endes der Zunge die eine Halbschale einen Dorn und die andere Halbschale eine zugeordnete Steckhöhlung aufweist. Die unrunde Umrisskontur ist gleichsam die Basis für eine Formenvielfalt. So können bezüglich einer ausgreifenden Zunge die Umrisse einer Tropfen- oder Birnenform gestalterisch abgedeckt werden. Sind zwei vorzugsweise gegenläufig abragende Zungen das Ziel, so lässt sich hierüber bspw. ein bananenförmiger Umriss erreichen. Demgemäß lässt sich über die Funktion Öse hinausgehend das Feld unterschiedlichster Applikationen angehen. Das mit einfachen Mitteln verhinderte Verdrehen einer Halbschale zur anderen sichert die kongruente Lage der die Textilie sandwichartig fassenden Halbschalen. Der außerhalb der ringförmigen Reihe stehende Dorn erstreckt sich möglichst weit beabstandet und so hebelgünstig zur Vielzahl der Dorne. Der Zungen-Dorn bringt im Verein mit der passenden Steckhöhlung die beschriebene Fixierung gegen Verdrehen.

Die Gegenstände der weiteren Ansprüche sind nachstehend in Bezug zu dem Gegenstand des Anspruches 1 erläutert, können aber auch in ihrer unabhängigen Formulierung von Bedeutung sein. So bringt die Erfindung in Vorschlag, dass an der einen Halbschale radial innen eine Findungslücke ausgebildet ist, der ebenfalls radial innen ein über die Trennebene der Schalenhälften ragender Findungsvorsprung der anderen Halbschale zuordbar ist. Die der Verklipsung vorgeschaltete Findung ergibt die betriebsgerechte Montage der Öse. Das Einschnappen der Fügepartner ist sogar fühlbar. Der Handhabende kann sich dabei auch grob nach der Umrissform beider Halbschalen richten. Der Zungen-Dorn schnappt dann praktisch blind in die zugehörige Steckhöhlung ein. In baulich vorteilhafter Weise ist die Findungslücke eine Aussparung des radial inneren Schnappkragens der einen Halbschale. Die Findungslücke lässt sich formtechnisch gleich mitberücksichtigen. Das gleiche gilt hinsichtlich des Findungsvorsprunges. Der weist eine Steildachform auf, wobei die Findungslücke eine dazu formangepasste Kerbe ist. Bezüglich der ringförmigen Schnappkragen ist auf eine reversible Rasteingriffs-Verbindung abgestellt, so dass sich die Locheinfassung willensbetont wieder lösen lässt, bspw. wenn die Halbschalen nicht einem Waschvorgang und den damit zusammenhängen mechanischen bzw. abrasiven Belastungen ausgesetzt werden sollen. Die Öse lässt sich wie eine Auster öffnen. Erreicht bzw. begünstigt ist das durch eine insbesondere der Zunge gegenüberliegende, zur Trennebene hin offene Öffnung des radial außen liegenden Randes einer der beiden Halbschalen. Es braucht hier lediglich bspw. eine Schraubendreherklinge eingeführt und hebelartig verkippt zu werden. Weiter ist vorgesehen, dass der Dorn der Zunge, die Findungslücke und die Öffnung auf einer das Zentrum des Ösenauges schneidenden Fluchtlinie liegen, wobei zwischen Dorn einerseits und Findungslücke nebst Öffnung andererseits der von den Halbschalen umschlossene Freiraum liegt. Die Öffnung kann sogar als Sichtfenster fungieren, mit Einblick auf die Findungsmittel bzw. deren Umfeld. Die beiden zusammengeklipsten Halbschalen bilden einen Kunststoffhohlkörper. Das hat material- und gewichtssparenden Vorteil. Außerdem ergibt sich eine gewisse anschmiegende Elastizität. Weiter ist vorgesehen, dass das Ende der Zunge auf einer Kreisbogenlinie liegt, in deren Zentrum der Dorn steht. Das schafft ein ausreichend stabiles Umfeld. Das wird noch begünstigt durch sich tangential an die Kreisbogenlinie anschließende Geradabschnitte, die tangential in eine gemeinsame Kreisbogenlinie des Bogenabschnitts des Ösenauges einlaufen. Eine vorteilhafte Ausgestaltung ergibt sich weiter durch einen außen gewölbten Oberflächenabschnitt, der im Bereich der Zunge eine dreiekkige Ebene umschließt. Die Wölbung wirkt versteifend. Dies und die weitere Maßnahme, dass die Stecköffnung in einem Zapfen ausgebildet ist, der mit seinem rückwärtigen Bereich in einem Eckpunkt der dreieckigen Ebene wurzelt, ergibt trotz anwendbarer Dünnwandigkeit eine gebrauchsstabile Ausgestaltung der Drehsicherung.

Der Gegenstand der Erfindung ist nachstehend anhand eines zeichnerisch veranschaulichten Ausführungsbeispieles näher erläutert. Es zeigt:
- Fig.1: einen Abschnitt einer Textilie, wiedergebend ein Loch mit Locheinfassung in Form einer Öse und ein partiell dargestelltes Loch ohne Locheinfassung, in Draufsicht,
- Fig. 2: eine Innenansicht der einen Halbschale,
- Fig. 3: eine Innenansicht der anderen Halbschale,
- Fig. 4: die Innenansicht der einen Halbschale in perspektivischer Darstellung,
- Fig. 5: die Innenansicht der anderen Halbschale, ebenfalls in schaubildlicher Wiedergabe,
- Fig. 6: den Schnitt gemäß Linie VI-VI in Fig.1,
- Fig. 7: den Schnitt gemäß Linie VII-VII in Fig. 6,
- Fig. 8: den Schnitt gemäß Linie VIII-VIII in Fig.1,
- Fig. 9: den Schnitt gemäß Linie IX-IX in Fig. 1.

In die bspw. als Plane oder Vorhang ausgebildete Textilie 1 sind kreisrunde Löcher 2 gestanzt. Die erstrecken sich in Reihe beabstandet in Randnähe des meist durch Umschlagen zweilagigen Saums der Textilie 1. Es kann eine verstärkende Zwischenlage eingebracht sein (vgl. Fig. 6).

Der Rand der Loches 2 ist eingefasst. Die entsprechende Locheinfassung trägt das Bezugszeichen 3. Bestandteil derselben sind zwei umrissgleiche Halbschalen 4, 5. Die sind zu einer Öse Ö zusammengefasst, umschreibend ein kreisrundes Ösenauge 6.

Die Halbschalen 4, 5 bestehen aus Kunststoffmaterial. Das ist von gewisser Elastizität. Bevorzugt wird auf durchscheinendes, bzw. durchsichtiges Kunststoffmaterial zurückgegriffen. Aufgrund der Schalenform, und des Gegeneinanderrichtens der Halbschalenhöhlungen bilden die zusammengefügten Halbschalen 4, 5 einen Kunststoffhohlkörper.

Die beiden beiderseits der zwischengefassten Textilie 1 liegenden Halbschalen 4, 5 sind druckknopfartig miteinander verbunden, wobei die eine Halbschale 4 von der einen und die andere Halbschale 5 von der anderen Seite des textilen Flächengebildes her zugeführt wird. Bezüglich der druckknopfartigen Klipsmittel ist auf ringförmige Schnappkragen gesetzt. Der Schnappkragen der einen, mit 4 bezeichneten Halbschale trägt das Bezugszeichen 7; der andere ist mit 8 bezeichnet.

Die Schnappkragen 7, 8 überlappen und hintergreifen einander in einer quer zu einer Trennebene E-E der Öse Ö, der Einspannebene der Textilie 1, liegenden Klipsrichtung (es sei bspw. auf Fig. 6 verwiesen). Die freien Enden der erkennbar radial innen liegenden Schnappkragen 7, 8 bilden je einen Schnappwulst 9 bzw. 10 aus. Die sind rotationssymmetrisch durchlaufend ausgebildet. Der mit 7 bezeichnete Schnappkragen endet auf Höhe der Trennebene E-E, und zwar vor einer Ringschulter 11 der anderen Halbschale 5. Die Ringschulter 11 entspricht im Wesentlichen der Breite des Schnappkragens 7 inklusive seines Schnappwulstes 9. Die Lochkontur des Ösenauges 6 ist so bezüglich beider Halbschalen 4, 5 stufenlos.

Das freie Ende des anderen, mehr inneren Schnappkragens 8 endet stoßend vor einer korrespondierenden Innenwand 12 der einen Halbschale 4. Insoweit tritt der Schnappkragen 8 über die Ringfuge 13 bzw. die Trennebene E-E deutlich vor. Die eine Halbschale 4 kragenmäßig überschreitet die genannte Ebene nicht.

Die Trennebene E-E verläuft im Wesentlichen auf halber Höhe bzw. Dicke der Locheinfassung 3 respektive Öse Ö.

Die gewählte Schalenform der Halbschalen 4, 5 gibt der Locheinfassung 4 einen Hohlraum 14. Der nimmt außer dem eingefassten Lochrandbereich 16 auch eine ihn haltende Fesselungsvorrichtung 15 auf. Über letztere wird die Textilie 1 im Bereich des Lochrandbereiches 16 krallenringartig ausreißfest verankert. Bestandteil der besagten Fesselungsvorrichtung 15 ist ein Dorn 17 als der Halbschale 4 zugeordnetes Patrizenteil und ein Ringkanal 18, realisiert in der anderen Halbschale 5, und zwar als Matrizenteil. Die Spitze des Domes ist mit 19 bezeichnet. Sie bildet einen spitzkegelförmigen Stechabschnitt des Domes 17. Der ist von solcher Länge, dass er die Einspannebene bzw. Trennebene E-E in Zuordnungsrichtung deutlich überschreitet. Die Spitze 19 sticht sich im Lochrandbereich 16 ein Loch 20. Dies geschieht äußerst schonend, und zwar mehr im Wege der Verdrängung der Struktur des textilen oder folienartigen Flächengebildes. Den dazu notwendigen, ambossartigen Gegenhalt bieten relativ eng benachbarte Stirnenden zweier den Ringkanal 18 begrenzender, konzentrischer Ringwände 21, 22. Die Stirnenden reichen bis zur Trennebene E-E.

Das Innenprofil des Ringkanals 18 ist in Anlehnung an die Silhouette der Spitze 19 des Domes 17 kerbtalförmig profiliert unter Belassung eines Spaltmaßes, so dass die freistehende Spitze 19 geschont ist für nochmalige Verwendungen, also die wiederholte Zuordnung der Locheinfassung 3.

Wie schon angedeutet, ist der Dorn 17 im eigentlichen Stechbereich auffallend spitzkegelig ausgebildet. Seine der Innenwand 12 der Halbschale 4 zugewandte Basis geht in einen relativ kürzeren zylindrischen Sockel über. Der wurzelt in der Innenwand der Halbschale 4. Der Dorn 17 ist integral angeformt.

Wie den Zeichnungen entnehmbar, weist die Locheinfassung 3 eine Vielzahl entsprechender Dorne 17 auf. Die sind gleichwinklig zueinander beabstandet. Sie liegen jeweils um 60° umfangsversetzt. Sie liegen auf einer dem kreisrunden Ringkanal 18 entsprechenden Kreislinie, in welchen Ringkanal 18 die Dorne 17 definiert eintauchen. Etwaige radial orientierte Zugkräfte an der Textilie 1 würden nur ein längsseitiges Anlegen des spitzkegeligen Domes 17 an der korrespondierenden Ringkanalflanke bewirken, was erkennbar schadfrei bliebe.

Trotz des unterbrechungsfrei durchgehenden Verlaufs des Ringkanals 18 lässt sich bezüglich der Halbschalen 4, 5 eine definierte Winkelstellung dieser Teile zueinander erreichen. Eine solche Konstellation ist vorteilhaft, wenn bezüglich der Halbschalen 4, 5 bzw. der Öse Ö eine von der Kreisform abweichende Umrissgestalt gewählt wird. Die ergibt sich aus der Zeichnung. Der dem Ösenauge 6 nähere Umrissbereich ist überwiegend kreisrund, geht aber in eine auslegerartige, zungenförmige Anformung über.

Erreicht ist das durch eine von der kreisrunden abweichende, außen unrunde Umrisskontur beider Halbschalen 4, 5, mit mindestens einer vom Zentrum x-x des Ösenauges 6 radial auswärts ragenden Zunge 23. Letztere verjüngt sich zu ihrem freien Ende hin und verleiht der Öse Ö einen tropfenförmigen bzw. birnenförmigen Umriss.

Für ein deckungsgleiches, drehgesichertes Zusammenfügen der beiden Halbschalen 4, 5 ist im Bereich des Endes der Zunge 23 der einen Halbschale 4 ein Dorn 24 ausgebildet. Dieser extern stehende Dorn 24 ist körperlich ausgebildet wie der Dorn 17, weist also eine spitzkegelige Spitze 25 auf. Die andere Halbschale 5 bietet eine ortsgleich liegende, also koaxiale Steckhöhlung 26.

Wie bspw. Fig. 5 entnehmbar, ist die Stecköffnung 26 in einem Zapfen 27 ausgebildet und ist als Hohlzapfen dem Inneren der anderen Halbschale 5 gleich angeformt.

Um bei Zuordnung der Halbschalen 4, 5 gleichsam eine Blindmontage zu erreichen, gemeint ist das sichere Eintreten des Dornes 24 bzw. seiner Spitze in die korrespondierende Stecköffnung 26, weist die Öse Ö eine Findungshilfe auf. Hierzu ist an der einen Halbschale 4 radial innen eine Findungslücke 28 ausgebildet. Die wirkt mit einem ebenfalls radial innen angeordneten, über die Trennebene E-E der Schalenhälften 4, 5 ragenden Findungsvorsprung 29 der anderen Halbschale 5 zusammen. Die Findungslücke 28 ist als Aussparung am radial inneren Schnappkragen 7 der einen Halbschale 4 realisiert. Sie schließt einen Öffnungswinkel von ca. 90° ein. Dessen Flanken divergieren zum Kamm des Schnappwulstes 9 hin.

Der Findungsvorsprung 29 weist die entsprechend positive Gegenkontur auf. Er besitzt Steildachform mit den Flanken entsprechenden, abfallenden Schrägungsverläufen. Die Findungslücke 28 stellt erkennbar die dazu formangepasste Kerbe. Der Findungsvorsprung 29 geht leicht vom Schnappkragen 8 beabstandet von der Ringschulter 11 der anderen Halbschale 5 aus.

Die so gestaltete Findungshilfe ist bezüglich der eintretenden Wirkung ertastbar; sie wirkt praktisch selbsteinregelnd. Die Ebenen für den Dorneintritt und das Eintauchen des Findungsvorsprunges 29 können so gelegt sein, dass bezüglich der letzteren Funktion Vorrangigkeit besteht.

Das Öffnen der Öse Ö, bspw. bei Durchführung einer Waschmaßnahme, kann einfach durch Einschieben einer Klinge in die Ringfuge 13 geschehen mit leichter Verkippungsbewegung der besagten Klinge. Die entsprechende Maßnahme ist erleichtert durch eine zur Ringfuge 13 hin offene Öffnung 30 des radial außen liegenden Randes 31 (vgl. Fig. 8). Die Öffnung 30 befindet sich beim Ausführungsbeispiel am äußeren Rand 31 der einen Halbschale 4. Die zur Trennebene E-E hin öffnende Öffnung 30 befindet sich im der Zuge 23 gegenüberliegenden Bereich der Öse Ö. Die Öffnung 30 kann so groß sein, dass ein Einblick in Richtung der Findungshilfe gegeben ist.

Bezüglich der Platzierung der geschilderten Funktionsteile bzw. -bereiche bleibt noch festzuhalten, dass der Dorn 24 der Zunge 23, die Findungslücke 28 und die Öffnung 30 auf einer gemeinsamen, das Zentrum x-x des Ösenauges 6 schneidenden Fluchtlinie y-y liegen, wobei zwischen Dorn 24 und Findungslücke 28 nebst Öffnung 30 andererseits der von den Halbschalen 4, 5 umschlossene Freiraum der Öse Ö liegt. In der Fluchtlinie y-y liegen selbstredend auch die Fügepartner der anderen Halbschale 5 sprich Findungsvorsprung 29 und die Steckhöhlung 26 sowie die die Öffnung 30 schließende Stirnfläche des Randes 31 dieser Halbschale 5.

Hinsichtlich der geometrischen Verhältnisse ist zu erwähnen, dass das Ende der Zunge 23 auf einer Kreisbogenlinie a liegt bzw. durch diese peripher begrenzt ist, in deren Zentrum z-z der Dorn 24 der Zunge 23 steht.

Tangential an die Kreisbogenlinie a schließen sich divergierend verlaufende Geradabschnitte b an. Die laufen tangential in eine gemeinsame Kreisbogenlinie c des Bogenabschnitts des Ösenauges 6 ein. Es liegt ein symmetrischer Aufbau vor, wobei als Symmetrieebene die Fluchtlinie y-y anzusehen ist. Die Symbole a-c sind auch bezüglich der gleichen Randgeometrie der anderen Halbschale 5 angewandt.

Der äußere Rand 31 beider Halbschalen 4, 5 fällt zur Ebene der Fuge 13 hin gewölbt ab. Der demgegenüber höhere Oberflächenabschnitt 32 bildet zungenseitig eine im Wesentlichen dreieckige Ebene, vergleichbar einem Plateau, welches durch angrenzenden polydirektionalen Verlauf an Wandung trotz Dünnwandigkeit überraschend hohe Stabilität aufweist. Die dreieckige Ebene, respektive das durch diese gebildete Plateau setzt sich höhenmäßig im Wesentlichen in den gesamten Oberflächenabschnitt der Halbschalen 4, 5 fort.

Das Ausführungsbeispiel zeigt nur eine Zunge. Vorstellbar sind zwei diametral einander gegenüberliegende Zungen, stellend einen praktisch stilisierten bananenförmigen Umriss. Selbst sternförmige Strukturen sind denkbar.

## Patentansprüche

1. Zwei deckungsgleich zusammenklipsbare, zu einer Öse (Ö) ergänzbare Halbschalen (4, 5), insbesondere zur Locheinfassung (3) einer Textilie (1) oder dergleichen, wobei die beiden ein Ösenauge (6) bildenden Halbschalen (4, 5) beiderseits in gegenseitigen Rasteingriff treten und eine der beiden Halbschalen (4, 5) im Bereich ihrer Trennebene (E-E) eine Vielzahl Dorne (17) ausbildet, deren Spitzen (19) in einen kreisrunden Ringkanal (18) der anderen Halbschale (5) eintauchen, **gekennzeichnet durch** eine von der kreisrunden abweichende Umrisskontur beider Halbschalen (4, 5), mit mindestens einer vom Zentrum (x-x) radial auswärts ragenden Zunge (23), wobei im Bereich des Endes der Zunge (23) die eine Halbschale (4) einen Dorn (24) und die andere Halbschale (5) eine zugeordnete Steckhöhlung (26) aufweist.

2. Halbschalen nach Anspruch 1 oder insbesondere danach, **dadurch gekennzeichnet, dass** an der einen Halbschale (4) radial innen einen Findungslücke (28) ausgebildet ist, der ebenfalls radial innen ein über die Trennebene (E-E) der Schalenhälften (4, 5) ragender Findungsvorsprung (29) der anderen Halbschale (5) zuordbar ist.

3. Halbschalen nach einem oder mehreren der vorhergehenden Ansprüche oder insbesondere danach, **dadurch gekennzeichnet, dass** die Findungslücke (28) eine Aussparung des radial inneren Schnappkragens (7) der einen Halbschale (4) ist.

4. Halbschalen nach einem oder mehreren der vorhergehenden Ansprüche oder insbesondere danach, **dadurch gekennzeichnet, dass** der Findungsvorsprung (29) eine Steildachform aufweist und die Findungslücke (28) eine dazu formangepasste Kerbe ist.

5. Halbschalen nach einem oder mehreren der vorhergehenden Ansprüche oder insbesondere danach, **gekennzeichnet durch** eine insbesondere der Zunge (23) gegenüberliegende, zur Trennebene (E-E) hin offene Öffnung (30) des radial außen liegenden Randes (31) einer der beiden Halbschalen (4, 5).

6. Halbschalen nach einem oder mehreren der vorhergehenden Ansprüche oder insbesondere danach, **dadurch gekennzeichnet, dass** der Dorn (24) der Zunge (23), die Findungslücke (28) und die Öffnung (30) auf einer das Zentrum (x-x) des Ösenauges (6) schneidenden Fluchtlinie (y-y) liegen, wobei zwischen Dorn (24) einerseits und Findungslücke (28) nebst Öffnung (30) andererseits der von den Halbschalen (4, 5) umschlossene Freiraum liegt.

7. Halbschalen nach einem oder mehreren der vorhergehenden Ansprüche oder insbesondere danach, **dadurch gekennzeichnet, dass** die beiden zusammengeklipsten Halbschalen (4, 5) einen Kunststoffhohlkörper ausbilden.

8. Halbschalen nach einem oder mehreren der vorhergehenden Ansprüche oder insbesondere danach, **dadurch gekennzeichnet, dass** das Ende der Zunge (23) auf einer Kreisbogenlinie (a) liegt, in deren Zentrum (z) der Dorn (24) steht.

9. Halbschalen nach einem oder mehreren der vorhergehenden Ansprüche oder insbesondere danach, **gekennzeichnet, durch** sich tangential an die Kreisbogenlinie (a) anschließende Geradabschnitte (b), die tangential in eine gemeinsame Kreisbogenlinie (c) des Bogenabschnitts des Ösenauges (6) einlaufen.

10. Halbschalen nach einem oder mehreren der vorhergehenden Ansprüche oder insbesondere danach, **gekennzeichnet durch** einen außen gewölbten Oberflächenabschnitt (32), der im Bereich der Zunge (23) eine dreieckige Ebene umschließt.

11. Halbschalen nach einem oder mehreren der vorhergehenden Ansprüche oder insbesondere danach, **dadurch gekennzeichnet, dass** die Stecköffnung (26) in einem Zapfen (27) ausgebildet ist, der mit seinem rückwärtigen Bereich in einem Eckpunkt der dreieckigen Ebene wurzelt.

## Claims

1. Two half shells (4, 5) which can be snapped together in a congruent manner so that they can form an eyelet (Ö), in particular for edging (3) for a hole in a textile material (1) or the like, the two half shells (4, 5), which form an eyelet opening (6), entering into mutual latching engagement on both sides and one of the two half shells (4, 5) providing a plurality of spikes (17) in the region of its separation plane (E-E), the tips (19) of the spikes reaching into a circular annular channel (18) of the other half shell (5), **characterized by** the two half shells (4, 5) having a shape which deviates from a circular shape and has at least one tongue (23) which projects radially outwards from the centre (x-x), the one half shell (4) having a spike in the region of the end of the tongue (23) and the other half shell (5) having an associated insertion cavity (26).

2. Half shells according to Claim 1 or in particular according thereto, **characterized in that** a locating space (28) is provided radially inwardly on the one half shell (4), which space can be associated with a locating projection of the other half shell (5), this projection being likewise radially inward and projecting beyond the separating plane (E-E) of the shell halves (4, 5).

3. Half shells according to one or more of the preceding claims or in particular according thereto, **characterized in that** the locating space (28) is a recess in the radially inward snap collar (7) of the one half shell (4).

4. Half shells according to one or more of the preceding claims or in particular according thereto, **characterized in that** the locating projection (29) has the shape of a pitched roof and the locating space (28) is a notch adapted to the shape of the projection.

5. Half shells according to one or more of the preceding claims or in particular according thereto, **characterized by** a slot (30) which is open towards the separating plane (E-E) and is in the radially outwardly located edge (31) of one of the two half shells (4, 5), the slot being in particular on the opposite side from the tongue (23).

6. Half shells according to one or more of the preceding claims or in particular according thereto, **characterized in that** the spike (24) of the tongue (23), the locating space (28) and the opening (30) are located on an alignment (y-y) which intersects the centre (x-x) of the eyelet opening (6), the free space enclosed by the half shells (4, 5) being located between the spike (24), on the one hand, and the locating space (28) and the opening (30), on the other hand.

7. Half shells according to one or more of the preceding claims or in particular according thereto, **characterized in that** the two snapped together half shells (4, 5) form a hollow plastics body.

8. Half shells according to one or more of the preceding claims or in particular according thereto, **characterized in that** the end of the tongue (23) lies on an arcuate line (a) and the spike (24) is located at the centre (z) of the arcuate line.

9. Half shells according to one or more of the preceding claims or in particular according thereto, **characterized by** a straight line portion (b) which adjoins the arcuate line (a) tangentially and runs tangentially into a common arcuate line (c) of the arcuate portion of the eyelet opening (6).

10. Half shells according to one or more of the preceding claims or in particular according thereto, **characterized by** an outwardly curved surface portion (32) which encloses a triangular plane in the region of the tongue (23).

11. Half shells according to one or more of the preceding claims or in particular according thereto, **characterized in that** the insertion opening (26) is formed in a plug portion (27), the rearward region of the plug portion being rooted in a vertex of the triangular plane.

## Revendications

1. Deux demi-coques (4, 5) assemblables par clipsage par superposition, pouvant être complétées pour former un oeillet (Ö), en particulier pour la bordure de trou (3) d'un textile (1) ou similaire, les deux demi-coques (4, 5), qui forment un trou d'oeillet (6), entrant des deux côtés en prise d'encliquetage réciproque et l'une des deux demi-coques (4, 5) formant, dans la zone de leur plan de séparation (E-E), une pluralité de mandrins (17), dont les pointes (19) plongent dans un canal annulaire (18) circulaire de l'autre demi-coque (5), **caractérisées par** un contour de profil des deux demi-coques (4, 5) différent d'un contour circulaire, avec au moins une languette (23) dépassant, radialement vers l'extérieur, du centre (x-x), ladite une demi-coque (4) présentant un mandrin (24) et ladite autre demi-coque (5) un creux d'enfichage (26) associé dans la zone de l'extrémité de la languette (23).

2. Demi-coques selon la revendication 1 ou en particulier selon la revendication 1, **caractérisées en ce que** sur ladite une demi-coque (4) est formé radialement à l'intérieur un creux de positionnement (28), auquel peut être associée également une saillie de positionnement (29) de l'autre demi-coque (5), ladite saillie dépassant, radialement à l'intérieur, du plan de séparation (E-E) des moitiés de coque (4, 5).

3. Demi-coques selon l'une quelconque ou plusieurs des revendications précédentes ou en particulier selon l'une quelconque ou plusieurs des revendications précédentes, **caractérisées en ce que** le creux de positionnement (28) est un évidement du col d'encliquetage (7) radialement intérieur de ladite une demi-coque (4).

4. Demi-coques selon l'une quelconque ou plusieurs des revendications précédentes ou en particulier selon l'une quelconque ou plusieurs des revendications précédentes, **caractérisées en ce que** la saillie de positionnement (29) présente une forme de toit escarpé et le creux de positionnement (28) une entaille adaptée au niveau de la forme.

5. Demi-coques selon l'une quelconque ou plusieurs des revendications précédentes ou en particulier selon l'une quelconque ou plusieurs des revendications précédentes, **caractérisées par** une ouverture (30) du bord (31) situé radialement à l'extérieur de l'une des deux demi-coques (4, 5), l'ouverture faisant face en particulier à la languette (23) et étant ouverte en direction du plan de séparation (E-E).

6. Demi-coques selon l'une quelconque ou plusieurs des revendications précédentes ou en particulier selon l'une quelconque ou plusieurs des revendications précédentes, **caractérisées en ce que** le mandrin (24) de la languette (23), le creux de positionnement (28) et l'ouverture (30) sont situés sur une ligne de fuite (y-y) coupant le centre (x-x) du trou d'oeillet (6), l'espace libre entouré par les demi-coques (4, 5) étant situé entre le mandrin (24) d'une part et le creux (28) outre l'ouverture (30) d'autre part.

7. Demi-coques selon l'une quelconque ou plusieurs des revendications précédentes ou selon l'une quelconque ou plusieurs des revendications précédentes, **caractérisées en ce que** les deux demi-coques (4, 5) assemblées par clipsage forment un corps creux en matière synthétique.

8. Demi-coques selon l'une quelconque ou plusieurs des revendications précédentes ou en particulier selon l'une quelconque ou plusieurs des revendications précédentes, **caractérisées en ce que** l'extrémité de la languette (23) est située sur une ligne d'arc de cercle (a), au centre (z) de laquelle se trouve le mandrin (24).

9. Demi-coques selon l'une quelconque ou plusieurs des revendications précédentes ou en particulier selon l'une quelconque ou plusieurs des revendications précédentes, **caractérisées par** des parties de droite (b) se raccordant tangentiellement à la ligne d'arc de cercle (a), lesquelles arrivent tangentiellement dans une ligne d'arc de cercle (c) commune de la partie d'arc du trou d'oeillet (6).

10. Demi-coques selon l'une quelconque ou plusieurs des revendications précédentes ou en particulier selon l'une quelconque ou plusieurs des revendications précédentes, **caractérisées par** une partie de surface (32) incurvée à l'extérieur, qui entoure un plan triangulaire dans la zone de la languette (23).

11. Demi-coques selon l'une quelconque ou plusieurs des revendications précédentes ou en particulier selon l'une quelconque ou plusieurs des revendications précédentes, **caractérisées en ce que** l'ouverture d'enfichage (26) est réalisée dans un tenon (27), qui est issu avec sa zone arrière d' un point d'angle du plan triangulaire.
